# EUROPÄISCHE PATENTANMELDUNG

(11) **EP 2 182 094 A1**
(43) Veröffentlichungstag der Anmeldung: **05.05.2010**
(21) Anmeldenummer: 08168067.0
(22) Anmeldetag: 31.10.2008
(51) Int. Cl.: C23F 13/02, F16J 9/20, F02B 77/02, F02F 3/00, F02F 1/00

(54) **Zylinder für einen Grossdieselmotor**

(71) Anmelder: Wärtsilä Schweiz AG, 8401 Winterthur (CH)
(72) Erfinder: Micali, Francesco, 8400, Winterthur (CH); Amoser, Dr., Matthias, 8492, Wila (CH)
(74) Vertreter: Sulzer Management AG

(57) **Zusammenfassung**

Es wird ein Zylinder für einen Grossdieselmotor vorgeschlagen mit einer Wandung (2), deren Oberfläche eine Lauffläche (21) bildet und mit einem Kolben (3), der entlang der Lauffläche (21) hin und her bewegbar angeordnet ist und einen Brennraum (4) begrenzt. Es ist mindestens eine Opferanode (32) vorgesehen, welche so angeordnet ist, dass sie die Lauffläche (21) vor Korrosion schützt.

## Beschreibung

Die Erfindung betrifft einen Zylinder für einen Grossdieselmotor sowie einen Grossdieselmotor gemäss dem Oberbegriff des unabhängigen Anspruchs der jeweiligen Kategorie.

Grossdieselmotoren, die als Zweitakt- oder als Viertakt-Maschinen ausgestaltet sein können, werden häufig als Antriebsaggregate für Schiffe oder auch im stationären Betrieb, z.B. zum Antrieb grosser Generatoren zur Erzeugung elektrischer Energie eingesetzt. Dabei laufen die Motoren in der Regel über beträchtliche Zeiträume im Dauerbetrieb, was hohe Anforderungen an die Betriebssicherheit und die Verfügbarkeit stellt. Daher sind für den Betreiber insbesondere lange Wartungsintervalle, geringer Verschleiss und ein wirtschaftlicher Umgang mit den Betriebsstoffen zentrale Kriterien.

Im Betriebszustand gleitet der Kolben an der als Lauffläche dienenden Oberfläche der Wandung des Zylinders, die meist in Form einer Zylinderlaufbuchse (Liner) ausgestaltet ist, entlang. Dabei ist eine Zylinder- bzw. Kolbenschmierung vorgesehen. Einerseits muss der Kolben möglichst leicht, das heisst unbehindert, in dem Zylinder gleiten, andererseits muss der Kolben den Brennraum im Zylinder möglichst gut abdichten, um eine effiziente Umwandlung der beim Verbrennungsprozess freiwerdenden Energie in mechanische Arbeit zu gewährleisten.

Deshalb wird während des Betriebs des Dieselmotors üblicherweise ein Schmieröl in den Zylinder eingebracht, um gute Laufeigenschaften des Kolbens zu erzielen und den Verschleiss der Lauffläche, des Kolbens und der Kolbenringe möglichst gering zu halten. Ferner dient das Schmieröl der Neutralisierung aggressiver Verbrennungsprodukte sowie der Vermeidung von Korrosion.

Trotzdem lassen sich bei Grossdieselmotoren immer wieder erhebliche korrosionsbedingte Verschleisserscheinungen insbesondere auf der Lauffläche beobachten. Ist dieser Verschleiss zu weit fortgeschritten, so muss die Lauffläche erneuert werden, was in der Regel bedeutet, dass ein neuer Liner bzw. eine neue Wandung eingesetzt werden muss. Dies ist kosten- und zeitintensiv.

Ausgehend von diesem Stand der Technik ist es daher eine Aufgabe der Erfindung, einen Zylinder für einen Grossdieselmotor vorzuschlagen, bei welchem die Lauffläche besser gegen Korrosion geschützt ist.

Der diese Aufgabe lösende Gegenstand der Erfindung ist durch die Merkmale des unabhängigen Anspruchs gekennzeichnet.

Erfindungsgemäss wird also ein Zylinder für einen Grossdieselmotor vorgeschlagen, mit einer Wandung, deren Oberfläche eine Lauffläche bildet, und mit einem Kolben, der entlang der Lauffläche hin und her bewegbar angeordnet ist und einen Brennraum begrenzt. Es ist mindestens eine Opferanode vorgesehen, welche so angeordnet ist, dass sie die Lauffläche vor Korrosion schützt.

Wesentlich für die Erfindung ist dabei die Erkenntnis, dass der Kolben, oder der Kolben mit den Kolbenringen, die Lauffläche des Zylinders und der dazwischen befindliche Schmierölfilm eine galvanische Zelle bilden. Dies würde man bei dem üblicherweise als Schmiermittel verwendeten Schmieröl nicht erwarten, weil dieses an sich kein Elektrolyt ist. Da der Schmierölfilm jedoch einen bedeutenden Wasseranteil enthalten kann, kann es zur Ausbildung einer Emulsion kommen. In dieser Emulsion können bei dem Verbrennungsprozess entstehende Säuren, insbesondere Schwefelsäure H₂SO₄ und/oder schweflige Säure H₂SO₃, dissoziieren, sodass frei bewegliche positiv geladene Wasserstoffionen und negativ geladene Ionen der Säure wie Sulfat-Ionen SO₄²⁻ und/oder Sulfit-Ionen SO₃²⁻entstehen. Da üblicherweise die Lauffläche des Zylinders und der Kolben aus unterschiedlichen metallischen Verbindungen bestehen, kann es zur Ausbildung einer galvanischen Zelle kommen, welche die Korrosion der Lauffläche beschleunigt. Erfindungsgemäss ist nun eine Opferanode vorgesehen, welche so angeordnet ist, dass sie die Lauffläche vor Korrosion schützt.

Es wird also ein galvanischer Prozess zwischen der Opferanode und der Lauffläche kreiert, bei welchem die Lauffläche ein elektrochemisches Verhalten aufweist, das edler ist als das elektrochemische Verhalten der Opferanode. Auf diese Weise lässt sich die Korrosion der Lauffläche zumindest stark verzögern, wenn nicht sogar ganz stoppen. Hierdurch verlängert sich die Lebensdauer der Lauffläche oder das Wartungsintervall für die Lauffläche in erheblichem Masse.

Wesentlich hierfür ist, dass die Opferanode aus einem Material gefertigt ist, das in der Umgebung bzw. unter den Betreibsbedingungen des Grossdieselmotors ein elektrochemisches Verhalten aufweist, das unedler ist als das elektrochemische Verhalten der Lauffläche. Somit opfert sich die Opferanode auf, um die Lauffläche vor Korrosion zu schützen.

Gemäss einer ersten Ausführungsform ist die Opferanode am Kolben vorgesehen. In einer bevorzugten Variante ist die Opferanode als ringförmiges Band ausgestaltet, welches den Kolben in Umfangsrichtung umschliesst.

Es kann vorteilhaft sein wenn am Kolben eine Umfangsnut vorgesehen ist, in welcher die Opferanode angeordnet ist. Vorzugsweise ist die Umfangsnut als Schwalbenschwanznut ausgestaltet.

Eine weitere bevorzugte Variante ist es, wenn der Kolben mehrere Kolbenringe aufweist und mindestens ein Kolbenring als Opferanode ausgestaltet ist. Dazu kann der Kolbenring beispielsweise aus einem Material gefertigt sein, dessen elektrochemisches Verhalten in der Betriebsumgebung unedler ist als dasjenige der Lauffläche oder der Kolbenring weist eine Beschichtung aus einem derartigen Material auf.

Eine vorteilhafte Massnahme besteht darin, dass die Opferanode über mindestens ein elektrisch leitfähiges Element mit dem Kolben verbunden ist, insbesondere über ein elektrisch leitfähiges Federelement, welches die Opferanode in Richtung der Lauffläche vorspannt. Durch diese Massnahme wird gewährleistet, dass die Opferanode immer elektrisch leitend mit dem Kolben 3 verbunden ist, selbst dann wenn sich beispielsweise durch Ablagerungen eine elektrisch nicht oder schlecht leitende Schicht zwischen der Opferanode und dem Kolben ausgebildet hat. Bei der bevorzugten Ausgestaltung als Federelement resultiert eine Kraft auf die Opferanode, welche diese in Richtung der Lauffläche zu drücken bestrebt ist. Hierdurch wird ein ständiger Kontakt zwischen der Opferanode und dem Schmierölfilm gewährleistet.

Bei Ausgestaltungen, bei denen der Kolben mehrere Kolbenringe aufweist ist die Opferanode vorzugsweise auf der vom Brennraum weiter entfernten Seite der Kolbenringe vorgesehen.

Bei einer anderen Ausführungsform ist alternativ oder ergänzend auf der Lauffläche des Zylinders mindestens eine Opferanode vorgesehen.

Vorzugsweise ist die Opferanode in der Wandung des Zylinders vorgesehen und erstreckt sich bis auf die Lauffläche. Beispielsweise kann die Opferanode als stabförmiges Element ausgebildet sein, welches in einer Bohrung in der Wandung angeordnet ist, sodass das eine Ende des stabförmigen Elements bündig mit der Lauffläche ist.

Es ist vorteilhaft wenn mehrere Opferanoden vorgesehen sind, die über den Umfang der Wandung des Zylinders verteilt sind.

Natürlich ist es auch möglich, die Opferanode als Band auszugestalten, welches sich über den gesamten inneren Umfang der Wandung des Zylinders erstreckt.

Vom Material her ist es beispielsweise bevorzugt, wenn die Opferanode aus Aluminium oder einer Aluminiumlegierung oder aus Zink oder einer Zinklegierung oder aus Magnesium oder einer Magnesiumlegierung besteht.

Ein weiteres bevorzugtes Material, aus dem die Opferanode bestehen kann, ist Grafit.

Ferner wird durch die Erfindung ein Grossdieselmotor vorgeschlagen mit einem Zylinder, der gemäss einem der vorangehenden Ansprüche ausgestaltet ist.

Weitere vorteilhafte Massnahmen und bevorzugte Ausgestaltungen der Erfindung ergeben sich aus den abhängigen Ansprüchen.

Im Folgenden wird die Erfindung anhand von Ausführungsbeispielen und anhand der Zeichnung näher erläutert. In der schematischen, nicht massstäblichen Zeichnung zeigen teilweise im Schnitt:
- Fig. 1:: ein erstes Ausführungsbeispiel eines erfindungsgemässen Zylinders,
- Fig. 2:: eine Variante des ersten Ausführungsbeispiels ,
- Fig. 3:: ein zweites Ausführungsbeispiel eines erfindungsgemässen Zylinders,
- Fig. 4:: eine Variante mit einer federbelasteten Opferanode
- Fig. 5:: ein drittes Ausführungsbeispiel eines erfindungsgemässen Zylinders, und
- Fig. 6:: einen Querschnitt durch das Ausführungsbeispiel aus Fig. 5.

Fig. 1 veranschaulicht in einer Längsschnittdarstellung ein erstes Ausführungsbeispiel eines erfindungsgemässen Zylinders für einen Grossdieselmotors, wobei der Zylinder gesamthaft mit dem Bezugszeichen 1 bezeichnet ist. Der Grossdieselmotor kann als Zweitakt- oder als Viertakt-Motor ausgestaltet sein. Der Zylinder 1 hat eine Längsachse A sowie eine Wandung 2, die als Zylindereinsatz oder Laufbuchse bzw. als Liner ausgestaltet sein kann. Die nach innen gewandte Oberfläche der Wandung 2 bildet eine Lauffläche 21.

In dem Zylinder 1 ist in an sich bekannter Weise ein Kolben 3 hin und her bewegbar angeordnet, der sich im Betriebszustand des Grossdieselmotors entlang der Lauffläche 21 an der inneren Wandung 2 des Zylinders 1 bewegt. Der Kolben 3 begrenzt mit seinem darstellungsgemäss oberen Ende einen Brennraum 4, in welchem der Verbrennungsprozess stattfindet, und weist üblicherweise mehrere, hier vier, Kolbenringe 31 auf, die gesamthaft als Kolbenringpaket bezeichnet werden.

Während des Betriebs des Grossdieselmotors 1 ist es notwendig, ein Schmiermittel, beispielsweise ein Schmieröl, auf die Lauffläche 21 aufzubringen, welches den Kolben 3, das Kolbenringpaket und die Lauffläche 21 schmiert, um gute Laufeigenschaften des Kolbens 3 zu erzielen und den Verschleiss der Zylinderwandung, insbesondere der Lauffläche 21, des Kolbens 3 und der Kolbenringe 31 möglichst gering zu halten. Ferner dient das Schmiermittel der Neutralisierung aggressiver Verbrennungsprodukte sowie der Vermeidung von Korrosion, beispielsweise Schwefelkorrosion. Das Schmieröl bildet auf der Lauffläche 21 einen nicht dargestellten Schmierölfilm, der im ständigen Kontakt mit den Kolbenringen 31 ist.

Ferner ist mindestens eine Opferanode 32 vorgesehen, welche die Lauffläche 21 vor Korrosion schützen soll. Mit dem Begriff "Opferanode" ist dabei gemeint, dass ein Material, beispielsweise ein Metall bzw. eine metallische Verbindung zur Verfügung gestellt wird, das bzw. die sich leichter oxidieren lässt und gemäss der elektrochemischen Spannungsreihe unedler ist als das Material der zu schützenden Lauffläche 21. Genauer gesagt, muss in der jeweiligen Umgebung und unter Betriebsbedingungen das Material der Opferanode 32 von seinem elektrochemischen Verhalten weniger edel bzw. unedler sein als die Lauffläche 21, sodass bei einem galvanischen Prozess die Opferanode 32 korrodiert wird. An der Opferanode 32 läuft eine Oxidation ab. Das unedlere Material der Opferanode 32 gibt über die Lauffläche 21 Elektronen an Akzeptoren ab, das Material der Opferanode 32 geht in Lösung, es löst sich langsam auf (daher der Begriff "Opferanode") und die Lauffläche 21 bleibt unangegriffen.

Bei dem Ausführungsbeispiel gemäss Fig. 1 ist die Opferanode 32 am Kolben 3 vorgesehen und als ringförmiges Band ausgestaltet, welches den Kolben 3 in Umfangsrichtung umschliesst. Dabei kann es vorteilhaft sein, wenn am Kolben 3 eine Umfangsnut 33 vorgesehen ist, welche sich über den gesamten Umfang des Kolbens 3 erstreckt und die Opferanode 32 aufnimmt. Die Umfangsnut 33 mit der Opferanode 32 ist auf der vom Brennraum 4 weiter entfernten Seite der Kolbenringe 31 - also darstellungsgemäss unterhalb der Kolbenringe 31 - vorgesehen.

Natürlich ist es auch möglich, die als ringförmiges Band ausgestaltete Opferanode 32 darstellungsgemäss oberhalb der Kolbenringe 31 anzuordnen, also auf der näher am Brennraum 4 gelegenen Seite, oder das ringförmige Band im Brennraum 4 vorzusehen

Fig. 2 zeigt eine Variante des ersten Ausführungsbeispiels, bei welchem die Umfangsnut 33 zur Aufnahme der Opferanode 32 als Schwalbenschwanznut ausgestaltet ist.

Abweichend von den Varianten in Fig. 1 und Fig. 2 sind natürlich noch einige andere Varianten möglich, beispielsweise kann auf die Umfangsnut 33 verzichtet werden. Die Opferanode 32 kann dann als ringförmiges Band auf der Oberfläche des Kolbens 3 bzw. auf dem Kolbenhemd vorgesehen sein. Dazu kann die Opferanode 32 beispielsweise auf den Kolben 3 aufgeschweisst werden, oder als Manschette ausgestaltet sein, die auf den Kolben 3 aufgeschrumpft wird, oder als federelastisches Ringband oder als Spannring-Band ausgestaltet sein, welches den Kolben aufgrund seiner Federspannung umschliesst. Natürlich kann die Opferanode 32 auch segmentiert ausgestaltet sein. Ferner ist es möglich, die Opferanode als Schicht auf den Kolben 3 aufzuspritzen, beispielsweise mittels eines thermischen Spritzprozesses.

Bei alle diesen und ähnlichen Ausgestaltungen ragt die Opferanode 32 bezüglich der radialen Richtung -also senkrecht zur Längsachse A - über die Oberfläche des Kolbens heraus, allerdings höchstens so weit wie die Kolbenringe 31. Dadurch ist gewährleistet, dass die Opferanode 32 einerseits während des Betriebs ständig in Kontakt mit dem Schmierölfilm bleibt, dass sie aber andererseits nicht zu erhöhter Reibung oder erhöhtem mechanischen Verschleiss der Lauffläche 21 führt.

Während des Betriebs des Grossdieselmotors bilden die Opferanode 32, der Schmierölfilm und die Lauffläche 21 eine galvanische Zelle, deren Kathode die Lauffläche 21 ist und deren Anode die Opferanode 32 ist. Der Schmierölfilm auf der Lauffläche bildet den Elektrolyten. Die elektrische Verbindung zur Elektronenleitung zwischen der Opferanode 32 und der Kathode (Lauffläche 21) erfolgt über die metallischen Teile des Kolbens 3, des Zylinders 1 und der Wandung 2 bzw. der sie umgebenden Bauteile des Grossdieselmotors.

Um die elektrische Leitfähigkeit für die Elektronen zu verbessern oder sie auch für solche Zustände aufrecht zu erhalten, bei denen sich durch Ablagerungen zwischen der Opferanode 32 und dem Kolben 3 eine elektrisch schlecht leitende oder isolierende Schicht ausbildet, ist die in Fig. 4 dargestellte Massnahme vorteilhaft. Hier ist zwischen der Opferanode 32 und dem Kolben 3 mindestens ein elektrisch leitfähiges Element 34 vorgesehen, welches einerseits im steten Kontakt mit der Opferanode 32 und andererseits im steten Kontakt mit dem Kolben 3 ist, sodass für alle Betriebszustände bzw. Betriebsbedingungen eine elektrische Verbindung zwischen der Opferanode 32 und dem Kolben 3 existiert, welche den Elektronenfluss von der Opferanode 32 über den Kolben 3 zur Lauffläche 21 ermöglicht. Bei der Variante gemäss Fig. 4 sind drei solche elektrisch leitenden Elemente 34 vorgesehen.

Besonders bevorzugt sind diese elektrisch leitfähigen Elemente 34 - wie in Fig. 4 dargestellt - als Federelemente 34 ausgestaltet, welche die Opferanode 32 in Richtung der Lauffläche 21 vorspannen, also eine in Richtung auf die Lauffläche 21 gerichtete Kraft auf die Opferanode 32 ausüben. Dadurch wird ein ständiger Kontakt der Opferanode 32 mit dem Schmierölfilm sichergestellt.

Der Schmierölfilm im Grossdieselmotor kann unter bestimmten Betriebsbedingungen einen hohen Wasseranteil aufweisen, sodass er in solchen Fällen üblicherweise als Emulsion vorliegt. Bei dem Verbrennungsprozess im Brennraum 4 entstehen Rückstände, aus denen sich Säuren bilden können, beispielsweise Schwefelsäure H₂SO₄ oder schweflige Säure H₂SO₃. Diese dissoziieren in der Schmieröl-Wasser-Emulsion zu positiv geladenen H⁺-Ionen und negativ geladenen SO₄²⁻Ionen bzw. SO₃²⁻Ionen. Somit entstehen frei bewegliche Ionen, sodass die Schmieröl-Wasser-Emulsion zu einer elektrolytischen Lösung wird, die den galvanischen Prozess zwischen der Opferanode 32 und der Lauffläche 21 ermöglicht. Da die Opferanode 32 ein elektrochemisch unedleres Verhalten hat als die Lauffläche 21 aufweist, erfolgt der Korrosionsprozess an der Opferanode 32 und die Lauffläche 21 wird vor Korrosion geschützt.

Wesentlich ist hierbei, dass die Opferanode 32 so ausgebildet ist, dass sie ständig im Kontakt mit dem Elektrolyten, also dem Schmierölfilm, bleibt. Zudem muss die Opferanode 32 aus einem Material bestehen, dessen Oberfläche bei der existierenden Umgebung im Zylinder 1 nicht passiviert wird. So ist beispielsweise Chrom eher ungeeignet, weil es zumindest bei den Betriebsbedingungen im Grossdieselmotor sehr schnell oxidiert und somit eine Oberflächenschicht ausbildet, die passiviert ist.

Im Grossdieselmotor ist es heute üblich, dass die Wandung 2 bzw. die Liner aus Gusseisen hergestellt werden, folglich die Lauffläche 21 auch aus Gusseisen besteht. Als Material für die Opferanode 32 bieten sich dann insbesondere Aluminium, Zink und Magnesium sowie Legierungen der jeweiligen Metalle an. In nicht abschliessender Aufzählung kann die Opferanode 32 insbesondere bei einer Lauffläche 21 aus Gusseisen auch aus den folgenden Materialen bestehen: Aluminium mit fünf Gewichtsprozent Zink (Zn) sowie mit Indium; Mangnesium-Aluminium-Zink-Legierungen mit verschiedenen Zusammensetzungen; Legierungen mit verschiedenen Zusammensetzungen von Zink, Aluminium, Magnesium, Kupfer, Eisen, Titan, Indium, Blei, Cadmium, wobei nicht alle Elemente in der Legierung vorhanden sein müssen; Blei-Platin-Legierungen, Blei-Silber-Legierungen. Ferner sind Grafitanoden geeignet, MMO-Anoden (Mixed Metal Oxides) insbesondere mit Substraten, die aus Titan hergestellt sind; Anoden mit organischer Beschichtung. Auch handelsübliche Opferanoden sind geeignet wie beispielsweise die unter der Markenbezeichnung Aloline erhältliche Anode auf Aluminiumbasis oder die unter der Markenbezeichnung Zincoline erhältliche Anode auf Zink-Basis.

Wesentlich ist, dass die Opferanode 32 aus einem elektrochemisch unedleren Material ist als die Lauffläche 21, sodass die Opferanode 32 korrodiert wird. Da das Metall bzw. die metallische Verbindung mit dem unter den gegebenen Betriebsbedingungen unedleren elektrochemischen Verhalten stärker durch die Korrosion angegriffen wird, wird die Lauffläche 21 geschützt und ihre Lebensdauer erhöht. Hieraus resultieren geringere Wartungs- und Instandsetzungskosten.

In Fig. 3 ist ein zweites Ausführungsbeispiel eines erfindungsgemässen Zylinders dargestellt. Von der Funktion her gleiche oder gleichwertige Teile sind mit den gleichen Bezugszeichen versehen wie in Fig. 1 und Fig. 2. Alle Erläuterungen, die im Zusammenhang mit dem ersten Ausführungsbeispiel gemacht wurden, gelten in analoger oder sinngemäss gleicher Weise auch für das zweite Ausführungsbeispiel.

Bei dem zweiten Ausführungsbeispiel ist die Opferanode 32 als Schicht auf einem oder mehreren Kolbenringen 31 vorgesehen. Dabei ist zumindest die radial äussere Begrenzungsfläche des Kolbenrings - also diejenige, die der Lauffläche 21 zugewandt ist - mit einer Beschichtung versehen, welche als Opferanode 32 ausgestaltet ist, d.h. die Beschichtung weist ein elektrochemisches Verhalten auf, das unedler ist als das elektrochemische Verhalten der Lauffläche 21. Es können, müssen aber nicht alle Kolbenringe 31 mit einer Opferanode 32 versehen sein. Bei der in Fig. 3 dargestellten Ausführungsform sind drei der vier Kolbenringe 31 mit einer Opferanode 32 beschichtet.

Die Opferanode 32 kann beispielsweise mittels eines thermischen Spritzprozesses auf den Kolbenring 31 aufgebracht werden.

Alternativ ist es natürlich auch möglich, den gesamten Kolbenring 31 als Opferanode 32 auszugestalten.

Auch für das zweite Ausführungsbeispiel eignet sich in sinngemäss gleicher Weise die in Fig. 4 dargestellte Variante, bei welcher zwischen der Opferanode 32 - hier also dem oder den Kolbenring/en 31 - und dem Kolben ein elektrisch leitfähiges Element 34, insbesondere ein Federelement 34 vorgesehen ist.

In den Fig. 5 und 6 ist ein drittes Ausführungsbeispiel eines erfindungsgemässen Zylinders dargestellt. Von der Funktion her gleiche oder gleichwertige Teile sind mit den gleichen Bezugszeichen versehen wie in Fig. 1, Fig. 2 und Fig. 3. Alle Erläuterungen, die im Zusammenhang mit dem ersten und zweiten Ausführungsbeispiel gemacht wurden, gelten in analoger oder sinngemäss gleicher Weise auch für das dritte Ausführungsbeispiel.

Fig. 5 zeigt den Zylinder 1 in einem Längsschnitt, analog zu den Fig. 1 bis 3, während Fig. 6 den Zylinder 1 in einem Querschnitt senkrecht zur Längsachse A zeigt.

Bei dem dritten Ausführungsbeispiel ist die Opferanode 32 auf der Lauffläche 21 der Wandung 2 vorgesehen. Es sind insgesamt acht Opferanoden 32 vorgesehen (siehe Fig. 6), die über den Umfang der Lauffläche 21 verteilt sind. Die Opferanoden 32 sind jeweils als stabförmige Elemente ausgestaltet, welche sich durch die Wandung 2 hindurch bis auf die Lauffläche 21 erstrecken. Die Opferanoden 32 schliessen jeweils bündig mit der Lauffläche 21 ab.

Diese Ausführungsform kann realisiert werden, in dem zunächst in der Wandung 2 bzw. im Liner Bohrungen angebracht werden und dann die stabförmigen Opferanoden 32 in die Bohrungen eingeführt und gegebenenfalls fixiert werden.

Die Opferanoden müssen narürlich nicht alle bezüglich der durch die Längsachse A festgelegten axialen Richtung auf der gleichen Höhe angeordnet sein. Es sind zahlreiche Anordnungen möglich, die Opferanoden 32 über den Umfang und die Höhe der Lauffläche 21 anzuordnen. Je nach Anwendungsfall kann der Fachmann eine günstige Verteilung der Opferanoden 32 über die Lauffläche 21 ermitteln. Beispielsweise können die Opferanoden 32 jeweils etwa mittig zwischen zwei bezüglich der durch die Längsachse A festgelegten axialen Richtung oder bezüglich der Umfangsrichtung benachbarten Schmieröleinlässen vorgesehen sein. Alternativ oder ergänzend ist es möglich -so wie in Fig. 5 dargestellt - die Opferanoden 32 am Brennraum 4 anzuordnen - also darstellungsgemäss oberhalb des Kolbens 3, wenn dieser sich in seinem oberen Umkehrpunkt befindet.

Eine Variante des in Fig. 5 und Fig. 6 dargestellten dritten Ausführungsbeispiels besteht darin, anstelle der stabförmigen Opferanoden ein ringförmiges Band als Opferanode 32 vorzusehen, welches sich vorzugsweise über den gesamten inneren Umfang der Wandung 2, also in Umfangsrichtung über die gesamte Lauffläche 21, erstreckt, analog zu der in Fig 1 für den Kolben 3 gezeigten Ausführungsform. Natürlich eignen sich auch Segmente eines ringförmigen Bands als Opferanoden.

Es versteht sich, dass natürlich auch Kombinationen der hier beschriebenen Ausführungsbeispiele möglich sind, z. B. Ausführungsformen, bei denen sowohl auf der Lauffläche 21 als auch am Kolben 3 Opferanoden 32 vorgesehen sind, oder Ausführungsformen, bei denen sowohl auf den Kolbenringen 31 als auch am Kolbenhemd - also insbesondere am Kolben 3 unterhalg der Kolbenringe 31 - Opferanoden 32 vorgesehen sind.

## Patentansprüche

1. Zylinder für einen Grossdieselmotor mit einer Wandung (2), deren Oberfläche eine Lauffläche (21) bildet und mit einem Kolben (3), der entlang der Lauffläche (21) hin und her bewegbar angeordnet ist und einen Brennraum (4) begrenzt, **dadurch gekennzeichnet, dass** mindestens eine Opferanode (32) vorgesehen ist, welche so angeordnet ist, dass sie die Lauffläche (21) vor Korrosion schützt.

2. Zylinder nach Anspruch 1, wobei die Opferanode (32) am Kolben (3) vorgesehen ist.

3. Zylinder nach Anspruch 1 oder 2, wobei die Opferanode (32) als ringförmiges Band ausgestaltet ist, welches den Kolben (3) in Umfangsrichtung umschliesst.

4. Zylinder nach einem der vorangehenden Ansprüche, wobei am Kolben (3) eine Umfangsnut (33) vorgesehen ist, in welcher die Opferanode (32) angeordnet ist.

5. Zylinder nach Anspruch 4, wobei die Umfangsnut (33) als Schwalbenschwanznut ausgestaltet ist.

6. Zylinder nach einem der vorangehenden Ansprüche, wobei der Kolben (3) mehrere Kolbenringe (31) aufweist und mindestens ein Kolbenring (31) als Opferanode (32) ausgestaltet ist.

7. Zylinder nach einem der vorangehenden Ansprüche, bei welchem die Opferanode (32) über mindestens ein elektrisch leitfähiges Element (34) mit dem Kolben (3) verbunden ist, insbesondere über ein elektrisch leitfähiges Federelement (34), welches die Opferanode (32) in Richtung der Lauffläche (21) vorspannt.

8. Zylinder nach einem der vorangehenden Ansprüche, wobei der Kolben (3) mehrere Kolbenringe (31) aufweist und wobei die Opferanode auf der vom Brennraum (4) weiter entfernten Seite der Kolbenringe (31) vorgesehen ist.

9. Zylinder nach einem der vorangehenden Ansprüche, wobei auf der Lauffläche (21) des Zylinders (1) mindestens eine Opferanode (32) vorgesehen ist.

10. Zylinder nach einem der vorangehenden Ansprüche, wobei die Opferanode (32) in der Wandung (2) des Zylinders (1) vorgesehen ist und sich bis auf die Lauffläche (21) erstreckt.

11. Zylinder nach einem der vorangehenden Ansprüche wobei mehrere Opferanoden (32) vorgesehen sind, die über den Umfang der Wandung (2) des Zylinders (1) verteilt sind.

12. Zylinder nach einem der vorangehenden Ansprüche, wobei die Opferanode (32) aus Aluminium oder einer Aluminiumlegierung, oder aus Zink oder einer Zinklegierung besteht.

13. Zylinder nach einem der vorangehenden Ansprüche, bei welchem die Opferanode (32) aus Grafit besteht.

14. Zylinder nach einem der vorrangehenden Ansprüche, bei welchem die Opferanode (32) aus Magnesium oder einer Magnesiumlegierung besteht.

15. Grossdieselmotor mit einem Zylinder, der gemäss einem der vorangehenden Ansprüche ausgestaltet ist.
